# FASCICULE DE BREVET EUROPEEN

(11) **EP 4 407 381 B1**
(45) Date de publication et mention de la délivrance du brevet: **15.07.2026**
(21) Numéro de dépôt: 23153021.3
(22) Date de dépôt: 24.01.2023
(51) Int. Cl.: G04B 13/02

(54) **COMPOSANT HORLOGER**
UHRENKOMPONENTE
TIMEPIECE COMPONENT

(43) Date de publication de la demande: 31.07.2024
(73) Titulaire: Patek Philippe SA Genève, 1204 Genève (CH)
(72) Inventeur: Glaus, Dimitri, 1228 Plan-les-Ouates (CH); Le Bris, Jean-Baptiste, 1228 Plan-les-Ouates (CH); Vuillemin, Didier, 1228 Plan-les-Ouates (CH)
(74) Mandataire: Micheli & Cie SA

(56) Documents cités:
- EP-A1- 2 112 565
- EP-B1- 2 550 566
- CH-B1- 700 811
- JP-A- 2006 071 503

## Description

La présente invention concerne un composant horloger destiné à être monté sur un axe. La présente invention concerne en particulier un composant horloger destiné à être monté sur un axe afin de réaliser un embrayage à friction.

Dans certaines applications, un composant horloger est monté sur un axe avec une force de frottement déterminée afin de réaliser un embrayage à friction entre le composant horloger et l'axe. Un embrayage à friction permet de transmettre un couple de l'axe au composant horloger, ou inversement, jusqu'à une valeur de couple déterminée qui dépend directement de la force de frottement statique entre le composant horloger et l'axe. Lorsque le couple appliqué sur le composant horloger ou sur l'axe dépasse la valeur de couple déterminée, le composant horloger peut être déplacé angulairement par rapport à l'axe. De tels embrayages à friction sont communément utilisés par exemple pour assembler la chaussée sur le tigeron de centre pour permettre la marche du rouage mais également la mise à l'heure, ou pour les roues de compteur qui doivent pouvoir entraîner leur axe mais également permettre la remise à zéro.

Les embrayages à friction sont souvent réalisés par lanternage du composant horloger sur son axe, c'est-à-dire par déformation plastique d'un canon du composant horloger sur l'axe pour enserrer ce dernier avec une certaine force. La force de frottement maintenant le composant horloger sur l'axe dépend de divers paramètres tels que par exemple la nature des matériaux en contact, la qualité de leurs surfaces respectives, la force de serrage lors du lanternage, etc. Un désavantage du lanternage est qu'il est difficilement reproductible, même lorsqu'il est effectué de manière automatisée. Il est ainsi difficile de prédire avec précision la force de frottement qui résultera de l'ajustement du composant horloger sur son axe, et donc la force qui sera nécessaire pour déplacer angulairement le composant horloger par rapport à son axe.

Un autre désavantage du lanternage est qu'il est difficilement réversible. Il est difficile, voire souvent impossible, de réassembler le composant horloger sur son axe après qu'il a été démonté par exemple pour une opération de réparation ou de maintenance. Le composant horloger démonté doit alors être remplacé par un composant horloger neuf, non encore déformé. De plus, la force de frottement résultant d'un ajustement par déformation plastique tel que le lanternage, présente une faible stabilité dans le temps. La force de frottement a tendance à diminuer avec l'usure des éléments en contact.

D'autres formes d'embrayage par friction font usage d'éléments flexibles du composant horloger pour enserrer et maintenir un axe inséré dans une ouverture du composant horloger. La figure 1 illustre un exemple de composant horloger 1' destiné à être monté sur un axe par ajustement élastique. Le composant horloger 1' est par exemple une roue dentée comprenant une serge 4' et deux lames 2' essentiellement parallèles entre elles et comportant chacune une portion circulaire convexe en regard du centre de la roue, formant ainsi une ouverture 10' destinée à accueillir un axe. Au cours de l'insertion d'un axe dans l'ouverture 10', les lames 2' s'écartent élastiquement. Une fois le composant horloger 1' monté sur l'axe, ce dernier est maintenu dans l'ouverture 10' par la force élastique de rappel des lames 2'. Cette forme d'embrayage par friction est par exemple utilisée dans les rouages de mouvements de montre avec roue de grande moyenne pour assembler la roue d'entraînement par friction sur la chaussée. Les documents DE3034135A1, EP3667431A1 et EP3955064A1 décrivent d'autres formes d'ajustements élastiques d'un composant horloger sur un axe. Le document JP 2006 071503 A décrit par exemple une pièce de micromécanique similaire à celle de la figure 1, mais comportant trois lames élastiques. Le document CH 700 811 B1 décrit une pièce de fixation comprenant une poutre supérieure et une poutre inférieure déformable élastiquement comportant une pince dont les mâchoires sont destinées à saisir un axe.Le document EP 2 550 566 B1 divulgue un composant selon le préambule de la revendication 1.

Un avantage de tels ajustements élastiques est que le composant horloger peut être désassemblé de son axe et reprendre sa forme initiale. Le composant horloger peut ainsi être réajusté sur l'axe avec pratiquement la même force de frottement que lors du premier assemblage. Ces assemblages présentent cependant le désavantage que le positionnement de l'axe dans l'ouverture du composant horloger dépend de l'élasticité relative des éléments élastiques entre eux : un élément élastique moins flexible se déformera moins que le ou les éléments élastiques plus flexibles. Par ailleurs la force de frottement entre l'axe et le composant horloger est difficilement réglable et limitée par les dimensions des éléments flexibles qui ne peuvent être trop importantes, de façon à permettre l'insertion d'un axe sans provoquer de déformation plastique ou de rupture des éléments flexibles. Cette limitation de la force de frottement limite la possibilité d'entraîner des mobiles lourds au moyen d'un tel embrayage à friction. Le document EP 2 112 565 A1 décrit par exemple une pièce de micromécanique destinée à être fixée sur un axe et comportant une ouverture dont les bords comprennent trois zones rigides et trois zones élastiques disposées en alternance autour de l'ouverture. Lorsque l'axe est correctement chassé dans l'ouverture, il est maintenu entre les trois zones élastiques. Les zones rigides servent à détecter une anomalie de force de chassage et ainsi protéger les zones élastiques contre une déformation plastique.

La force de frottement est par ailleurs fortement sujette aux tolérances de fabrication de chacun des éléments élastiques et à l'amplitude du déplacement de ces éléments flexibles lors de l'insertion de l'axe dans l'ouverture, qui peut dépendre par exemple des tolérances de fabrication de l'axe. La plage de tolérance autour de la valeur cible de la force de frottement pour un assemblage particulier est ainsi relativement large. Cela peut conduire à un entraînement irrégulier entre le composant horloger et l'axe, voire à un décrochage complet lorsque la valeur de la force de frottement est dans la tranche inférieure de cette plage de tolérance, ou à un réglage difficile de la position relative de l'axe et du composant horloger, par exemple lors d'une mise à l'heure ou d'une remise à zéro, lorsque la valeur de la force de frottement est dans la tranche supérieure de la plage de tolérance.

Un but de la présente invention est de proposer un composant horloger pouvant être monté en friction sur un axe de manière précise.

Un autre but de la présente invention est de proposer un composant horloger pouvant enserrer un axe avec une force de frottement suffisamment forte pour permettre l'entraînement de mobiles relativement lourds à travers l'embrayage à friction ainsi constitué.

Encore un but de la présente invention est de proposer un composant horloger pouvant être monté en friction sur un axe de manière réversible et avec une force de frottement déterminée dans une plage de tolérance relativement faible.

Ces buts et d'autres avantages sont atteints par un composant horloger comme revendiqué dans la revendication 1, comprenant une ouverture destinée à l'insertion d'un axe, l'ouverture comprenant trois zones de contact destinées à entrer chacune en contact ponctuel avec un axe inséré dans l'ouverture, une première zone de contact étant située sur une portion élastique du composant horloger, une deuxième et une troisième zones de contact étant situées sur une portion rigide du composant horloger, la portion élastique étant configurée pour maintenir par la force de rappel élastique un axe inséré dans l'ouverture entre les trois zones de contact, la portion élastique comprenant au moins une paire de lames flexibles disposées en chevron et maintenant la première zone de contact en suspension dans l'ouverture, la première zone de contact étant située au sommet du chevron.

Deux zones de contact étant formées sur une portion rigide du composant horloger et étant en contact ponctuel avec un axe inséré dans l'ouverture, la position par rapport au composant horloger de l'axe en appui contre ces deux zones de contact peut être déterminée avec précision. Une seule zone de contact étant située sur une portion élastique du composant horloger, la force d'appui, et donc la force de frottement entre l'axe et le composant horloger, peut être déterminée avec précision par la configuration de la portion élastique, en particulier les dimensions, la position et/ou le nombre des lames flexibles. De plus, la première zone de contact étant au sommet du chevron formé par la paire de lames flexibles, le sommet du chevron est orienté vers le centre de l'ouverture de la pièce d'horlogerie. Ainsi, lorsqu'un axe est inséré dans l'ouverture, la force exercée par l'axe sur la première zone de contact contraint les lames flexibles en compression, ce qui permet un meilleur contrôle de la déformation de ces dernières et de la force de rappel élastique que lors d'une contrainte en traction.

De préférence, les lames flexibles sont flexibles dans le plan de l'ouverture et rigides dans une direction perpendiculaire au plan de l'ouverture. La première zone de contact est ainsi maintenue dans le plan de l'ouverture du composant horloger, même durant l'insertion d'un axe.

L'angle formé au repos par les lames flexibles de la au moins une paire de lames flexibles est de préférence supérieur ou égal à 155°, encore préférentiellement supérieur ou égal à 160° et inférieur ou égal à 170°. Il a été démontré qu'un tel angle ouvert entre les lames flexibles d'une même paire de lames flexibles permettait de mieux contrôler la déformation des lames flexibles en compression et ainsi permettre un meilleur contrôle de la force exercée par la première zone de contact au cours de l'insertion d'un axe dans l'ouverture du composant horloger de l'invention.

Selon certaines formes d'exécution de l'invention, la portion élastique comprend une pluralité de paires de lames flexibles arrangées en chevron et parallèlement entre elles. La portion élastique comprend par exemple exactement deux paires de lames flexibles.

La portion élastique comprend en outre de préférence un connecteur reliant les sommets des chevrons formés par les paires de lames flexibles, le connecteur étant de préférence plus rigide que les lames flexibles. Le connecteur relativement rigide permet ainsi de répartir la force d'appui d'un axe inséré dans l'ouverture de manière équitable sur toutes les lames de la portion élastique.

Selon une variante, la portion élastique comprend un connecteur reliant le sommet d'un chevron formé par une paire de lames flexibles et l'extrémité des autres lames flexibles, le connecteur formant une encoche orientée vers le centre de l'ouverture et étant flexible de sorte que l'angle entre les faces opposées de l'encoche varie avec la flexion de la portion élastique. La première zone de contact enserre ainsi l'axe inséré dans l'ouverture en deux points répartis symétriquement et contribue à son positionnement précis dans l'ouverture.

De préférence, le composant horloger de l'invention est monobloc.

Le composant horloger est par exemple une roue de chaussée.

Les buts évoqués plus haut et d'autres avantages sont également atteints par un ensemble comprenant un composant horloger selon l'invention et un axe maintenu par friction dans l'ouverture du composant horloger.

Le composant horloger de l'ensemble est par exemple une roue de chaussée et l'axe est un axe de chaussée destiné à entraîner la roue de chaussée par friction.

Les buts évoqués plus haut et d'autres avantages sont aussi atteints par une pièce d'horlogerie comprenant un tel ensemble.

La présente invention sera mieux comprise à la lecture de la description qui suit, illustrée par les figures, où :
la figure 1 est une illustration d'un composant horloger connu,
la figure 2 est une vue de dessus d'un composant horloger selon une forme d'exécution de la présente invention,
la figure 3 est une vue de dessus d'un composant horloger selon une autre forme d'exécution de l'invention,
la figure 4 est une vue en perspective du composant horloger de la figure 3,
la figure 5 illustre le composant horloger de la figure 3 avec un axe inséré dans son ouverture,
la figure 6 est une vue en perspective du composant horloger et de l'axe de la figure 5,
la figure 7 montre le composant horloger de la figure 5 sans l'axe,
la figure 8 est une vue de dessus d'un composant horloger selon encore une autre forme d'exécution de l'invention,
la figure 9 est une vue de dessus d'un composant horloger selon encore une autre forme d'exécution de l'invention,
la figure 10 illustre un premier mode de déformation de la portion élastique du composant horloger de la figure 9 lors de l'insertion d'un axe dans son ouverture,
la figure 11 illustre un deuxième mode de déformation de la portion élastique du composant horloger de la figure 9 lors de l'insertion d'un axe dans son ouverture,
la figure 12 est un graphique représentant un exemple de l'évolution de la force de rappel élastique exercée par la portion élastique d'un composant horloger selon l'invention sur un axe inséré dans son ouverture,
la figure 13 est une vue de dessus d'un composant horloger selon encore une autre forme d'exécution de l'invention.

Selon les formes d'exécution représentées à titre d'exemples illustratifs mais non limitatifs dans les figures 2 à 11 et à la figure 13, le composant horloger 1 de l'invention est une roue dentée. Le composant horloger 1 comprend une ouverture 10 configurée pour recevoir un axe. L'ouverture 10 est de préférence située et configurée de sorte qu'un axe inséré dans l'ouverture 10 se trouve au centre de la roue. D'autres formes d'exécution sont toutefois possibles dans le cadre de l'invention, en particulier d'autres types de composants horlogers sont envisageables qui sont destinés à être montés et maintenus par friction sur un axe selon l'invention, par exemple des pignons, des doigts, des organes d'affichage, des aiguilles, des organes d'animation, etc. L'ouverture est alors située de sorte qu'un axe inséré dans l'ouverture se trouve à l'emplacement prévu pour l'axe de rotation du composant horloger.

L'ouverture 10 du composant horloger 1 comprend trois zones de contact 11, 12, 13 sur sa périphérie, destinées à entrer en contact de manière ponctuelle avec une surface extérieure d'un axe inséré dans l'ouverture 10, et à maintenir cet axe dans l'ouverture 10 par friction. Les zones de contact 11, 12, 13 sont ainsi de préférence situées sur des portions droites ou convexes de la périphérie de l'ouverture 10 et destinées à entrer chacune en contact avec une portion convexe de la surface extérieure d'un axe. Selon l'invention, une première zone de contact 11 est située sur une portion élastique du composant horloger 1, la portion élastique étant configurée de sorte que la première zone de contact 11 est poussée vers une position de repos en direction du centre de l'ouverture 10. Les deuxième et troisième zones de contact 12, 13 sont formées sur une portion rigide du composant horloger 1, de sorte que leur position relativement au reste du composant horloger est fixe.

L'ouverture 10 et les trois zones de contact 11, 12, 13 sont configurées de sorte que lorsqu'un axe est inséré dans l'ouverture 10, il est en contact en un point de contact ponctuel avec chacune des trois zones de contact 11, 12, 13. Au cours de l'insertion, l'axe prend appui sur les deuxième et troisième zones de contact 12, 13 et repousse la première zone de contact 11 hors de sa position de repos, en direction de la périphérie de l'ouverture 10, contre la force de rappel exercée par la portion élastique. Une fois l'axe inséré dans l'ouverture 10, ce dernier est maintenu par la première zone de contact 11 contre les deuxième et troisième zones de contact 12, 13 sous l'effet de la force de rappel exercée par la portion élastique.

Selon la forme d'exécution illustrée à titre d'exemple à la figure 2, le composant horloger 1 est une roue dentée comprenant une serge 4, une portion élastique reliée à la serge 4 et comprenant la première zone de contact 11, et une portion rigide 3 également reliée à la serge 4 et comprenant les deuxième et troisième zones de contact 12, 13.

La portion rigide 3 est par exemple formée par une bande rigide 3 traversant la roue à proximité de son centre. La rigidité de la portion rigide 3 est par exemple assurée par ses dimensions relativement importantes. En regard du centre de la roue 1, la bande rigide 3 comprend une encoche, de préférence une encoche en forme de « V », sur deux faces de laquelle sont situées les deuxième et troisième zones de contact 12, 13. L'encoche est de préférence configurée de sorte que les deuxième et troisième zones de contact 12, 13 soient à égale distance du centre de la roue, de sorte qu'un axe d'un diamètre approprié en appui de manière ponctuelle contre les deuxième et troisième zones de contact 12, 13 soit positionné au centre de la roue 1.

La portion élastique comprend une paire de lames flexibles 2 maintenant la première zone de contact 11 en suspension dans l'ouverture 10 et de préférence dans le plan de cette dernière. La première zone de contact 11 est située au sommet formé par les deux lames flexibles 2 de la paire de lames. Les lames flexibles 2 sont flexibles dans le plan de l'ouverture 10 et de préférence rigides dans une direction perpendiculaire au plan de l'ouverture 10. Les lames flexibles 2 sont par exemple de section rectangulaire et la dimension de la section parallèle au plan de l'ouverture 10 est plus faible que la dimension perpendiculaire au plan de l'ouverture 10. Chaque lame flexible 2 de la paire de lames relie la première zone de contact 11 à la serge 4 de la roue 1. Les lames flexibles 2 de la paire de lames sont arrangées de part et d'autre de la première zone de contact 11, formant entre elles un angle obtus à la manière d'un chevron dont le sommet est orienté vers le centre de l'ouverture 10. De préférence, les lames flexibles 2 forment entre elles un angle très ouvert, par exemple un angle supérieur ou égal à 155°, de préférence un angle supérieur ou égal à 160°, et inférieur ou égal à 170°.

Selon une autre forme d'exécution illustrée aux figures 3 et 4, la portion élastique du composant horloger 1 comprend une pluralité de paires de lames flexibles 2 reliant de manière élastique la première zone de contact 11 à la serge 4 de la roue. Chaque paire de lames flexibles 2 est de préférence disposée de manière similaire à la paire de lames flexibles de la forme d'exécution représentée à la figure 2, les lames flexibles 2 de chaque paire de lames flexibles formant entre elles un angle très ouvert, par exemple un angle supérieur ou égal à 155°, de préférence un angle supérieur ou égal à 160°, et inférieur ou égal à 170°, le sommet de l'angle étant orienté vers le centre de l'ouverture 10. Les paires de lames flexibles 2 sont ainsi disposées en chevrons et de préférence arrangées parallèlement entre elles. Un connecteur 20 relie le sommet de chaque chevron à la première zone de contact 11, qui est située au sommet du chevron le plus proche du centre de l'ouverture 10. Le connecteur 20 est de préférence plus rigide que les lames flexibles 2, de sorte qu'il ne se déforme pas de manière significative lorsque la portion élastique du composant horloger 1 est soumise à la poussée d'un axe inséré dans l'ouverture 10.

Optionnellement, le composant horloger 1 comprend une lumière 19 pour ajuster la répartition du poids du composant horloger 1 et faire coïncider par exemple le centre de gravité du composant horloger 1 avec son centre géométrique et/ou avec son axe de rotation.

Les figures 5 et 6 représentent le composant horloger 1 selon la forme d'exécution représentée aux figures 3 et 4, dans l'ouverture 10 duquel un axe 9 est inséré. L'axe 9 porte par exemple un pignon 90 pour son entraînement. Le composant horloger 1 est par exemple une roue d'entraînement à friction destinée à faire partie du rouage de finissage d'un mouvement horloger et à recevoir sa force typiquement du pignon de moyenne. L'axe 9 est alors une chaussée destinée à porter l'aiguille des minutes non représentée et dont le pignon 90 permet la mise à l'heure. D'autres applications de l'assemblage par friction de l'invention sont cependant possibles, par exemple pour l'assemblage d'un pignon, d'une aiguille, d'un organe d'affichage ou d'un organe d'animation sur son axe, ou de tout autre composant horloger devant être entrainé au moyen d'un embrayage par friction.

Lorsque l'axe 9 est inséré dans l'ouverture 10 du composant horloger 1, la première zone de contact est repoussée par l'axe 9 vers la périphérie de l'ouverture 10, contre la force des lames flexibles 2. La disposition des lames flexibles 2, en particulier de lames flexibles 2 droites au repos, en chevrons dont le sommet est orienté vers le centre de l'ouverture 10, a pour effet que lors de l'insertion de l'axe 9 dans l'ouverture 10, les lames flexibles 2 sont contraintes en compression. Les lames flexibles 2 sont par conséquent sujettes au flambage au cours de l'insertion de l'axe 9 dans l'ouverture 10. Les lames flexibles 2 étant disposées symétriquement relativement au connecteur 20, la force exercée par l'axe 9 sur la première zone de contact est répartie de manière sensiblement équitable sur chacune d'entre elles. Les lames flexibles 2 se déforment donc de manière similaire les unes par rapport aux autres. De préférence, la relative rigidité du connecteur 20 par rapport aux lames flexibles 2 permet de maintenir les sommets des chevrons alignés entre eux, évitant ainsi tout risque de pivotement du connecteur 20 dans le plan de l'ouverture 10, garantissant ainsi une direction constante à la force d'appui de la première zone de contact 11 sur l'axe 9 au cours de son insertion.

Optionnellement, par exemple pour éviter et/ou pour contrôler le flambage des lames flexibles 2 lorsque l'axe 9 est inséré dans l'ouverture 10, le composant horloger 1, en particulier la serge 4, possède une certaine flexibilité dans les zones auxquelles sont reliées les lames flexibles 2. Ces zones absorbent ainsi une partie de la force exercée par les lames flexibles 2 en se déformant légèrement de manière élastique. Ainsi, dans le cas d'une roue par exemple, la serge 4 est très légèrement déformée lorsque l'axe 9 est inséré dans l'ouverture 10. De préférence, la portion élastique et la serge 4 sont configurées de manière à ce que cette déformation de la serge 4 soit contenue dans des limites n'impactant pas le fonctionnement du rouage dont la roue fait partie.

La détermination du nombre de paires de lames flexibles 2 de la portion élastique, de l'angle du chevron formé par chaque paire de lames flexibles 2, de même que le choix des dimensions et de la forme des lames flexibles 2, permet de dimensionner la force de rappel qui sera exercée par la première zone d'appui sur l'axe 9 inséré dans l'ouverture 10, permettant ainsi de déterminer la force de frottement entre le composant horloger 1 et son axe 9. L'augmentation du nombre de paires de lames flexibles 2 permet en particulier d'augmenter la force de rappel tout en conservant à la portion élastique une certaine souplesse permettant à l'axe 9 d'être inséré sans déformer plastiquement ou casser les lames flexibles 2.

La figure 7 montre le composant horloger 1 déformé par l'insertion d'un axe tel que sur les figures 5 et 6, mais sans l'axe, de manière à mieux illustrer la déformation des lames flexibles 2 lorsqu'un axe est inséré dans l'ouverture 10.

La contrainte en compression des lames flexibles 2 tend à provoquer leur flambage lors de l'insertion d'un axe dans l'ouverture 10 du composant horloger 1, comme illustré à la figure 7. Le dimensionnement des lames flexibles 2 et le choix de l'angle du chevron permettent de déterminer le type de flambage auquel seront soumises les lames flexibles 2 lors de l'insertion de l'axe dans l'ouverture 10, et par conséquent le comportement fonctionnel de la portion élastique au cours de l'insertion d'un axe dans l'ouverture 10.

Selon certaines formes d'exécution, par exemple, le comportement de la portion élastique est constant, c'est-à-dire que la force de rappel élastique exercée par la portion élastique, en particulier par la première zone de contact 11, sur l'axe inséré dans l'ouverture 10 est constante, ou au moins sensiblement constante, dans une plage de compression déterminée. De préférence, la plage de compression dans laquelle la force de rappel élastique est constante couvre la plage de compression des lames flexibles 2 due à l'insertion d'un axe d'une dimension déterminée dans l'ouverture 10 en tenant compte des tolérances de fabrication d'un tel axe. Ainsi, la force de friction entre un tel axe et un tel composant horloger 1 est toujours sensiblement identique, indépendamment des variations dues aux tolérances de fabrication des composants. Selon ces formes d'exécution, les lames flexibles 2 passent, au cours de leur compression, directement du premier mode de flambage (une concavité) au troisième mode de flambage (trois concavités, deux points d'inflexion), sans passer par le deuxième mode de flambage (deux concavités, un point d'inflexion).

Les figures 8 à 11 et 13 montrent d'autres formes d'exécution du composant horloger de l'invention.

Dans la forme d'exécution de la figure 8, la portion élastique comprend deux paires de lames flexibles 2 disposées parallèlement entre elles en chevron et un large connecteur 20 reliant les sommets des chevrons entre eux. La première zone de contact 11 est située à l'extrémité du connecteur 20 orientée vers le centre de l'ouverture 10. La largeur du connecteur 20 lui confère une rigidité importante par rapport aux lames flexibles 2, de sorte qu'il ne se déforme pas de manière significative et que la force exercée par un axe inséré dans l'ouverture 10 est ainsi répartie de manière équitable entre les lames flexibles 2. Selon la forme d'exécution illustrée, l'élasticité de la portion élastique est déterminée également par la configuration de la serge 4, en particulier dans la ou les zones auxquelles les lames flexibles 2 sont reliées. Dans l'exemple illustré, les zones de la serge 4 auxquelles sont reliées les lames flexibles 2 de la paire de lames la plus éloignée du centre de l'ouverture 10 sont amincies par rapport au reste de la serge 4. Cela permet une déformation élastique de la serge 4 plus importante dans ces zones que sur le reste de la périphérie de la roue 1. Ces zones amincies de la serge 4 participent donc à l'élasticité des lames flexibles 2 qui y sont reliées. La configuration des zones de la serge 4 auxquelles sont reliées les lames flexibles 2, en particulier la modification de la largeur de ces zones, permet donc d'ajuster la force élastique de la portion élastique et donc l'intensité de la force de frottement avec laquelle un axe inséré dans l'ouverture 10 sera maintenu entre les zones de contact 11, 12, 13.

Selon la forme d'exécution illustrée aux figures 9 à 11, le composant horloger 1 est une roue dentée dont la planche est pleine à l'exception des ajours formant l'ouverture centrale 10 et la portion élastique. La portion rigide du composant horloger 1 est ainsi constituée par au moins une partie de la planche de la roue dentée. Une encoche en « V » portant les deuxième et troisième zones de contact 12, 13 est formée dans la planche du composant horloger 1 autour de l'ouverture centrale 10. De manière similaire à la forme d'exécution illustrée à la figure 8, la portion élastique comprend deux paires de lames flexibles 2 disposées en chevron et parallèles entre elles, reliées à leurs sommets par un large connecteur 20.

Selon cette forme d'exécution, le comportement de la portion élastique du composant horloger 1 est bistable, c'est-à-dire que la force de rappel élastique est positive durant une première partie de la compression des lames flexibles 2, puis devient négative à partir d'une certaine valeur de compression, de sorte que la première zone de contact 11 s'éloigne alors d'elle-même de l'axe 9 inséré dans l'ouverture 10, comme illustré à la figure 11. Selon cette forme d'exécution, les lames flexibles 2 passent, au cours de leur compression, du premier mode de flambage (une concavité) dans lequel la force de rappel exercée par les lames flexibles 2 est positive, au deuxième mode de flambage (deux concavités, un point d'inflexion), dans lequel la force de rappel est négative.

La figure 12 illustre un exemple de comportement bistable de la portion élastique d'un composant horloger selon l'invention. Le graphique de la figure 12 représente la force de rappel élastique, en Newtons, exercée par la première zone d'appui 11 sur un axe inséré dans l'ouverture 10 en fonction du déplacement du connecteur central mesuré en millimètres. Sur le graphique de la figure 12, la valeur de la force de rappel élastique est reportée sur l'axe des ordonnées et la valeur du déplacement du connecteur central est reportée sur l'axe des abscisses. Un tel comportement de la portion élastique est par exemple désirable lorsque l'on veut éviter qu'un axe aux dimensions supérieures à une certaine limite, par exemple dont le diamètre excède ce qui est admis par les tolérances de production, soit maintenu en friction sur le composant horloger.

Selon la forme d'exécution du composant horloger de l'invention illustrée à la figure 13, les deuxième et troisième zones d'appui 12, 13 sont situées sur une portion rigide 3 s'étendant radialement depuis la serge 4 vers le centre du composant horloger 1. L'extrémité distale de la portion rigide 3 comprend une encoche en « V » sur les faces opposées de laquelle sont situées respectivement les deuxième et troisième zones de contact 12, 13. Les deuxième et troisième zones de contact 12, 13 sont de préférence situées à égale distance du centre du composant horloger 1.

La portion élastique est formée de deux paires de lames flexibles 2 disposées parallèlement entre elles et en chevron. Les extrémités des lames flexibles 2 sont reliées à un connecteur 20 sur lequel est située la première zone de contact 11. Le connecteur 20 est formé par une structure reliant les paires de lames entre elles et flexible en son centre. Le connecteur 20 relie le sommet du chevron formé par la paire de lame flexibles 2 la plus distante du centre de l'ouverture 10, séparément au sommet de chacune des lames flexibles 2 de l'autre paire. Le sommet du chevron formé par la paire de lames flexibles 2 la plus proche du centre de l'ouverture 10 est ainsi tronqué et le connecteur 20 forme une encoche ouverte vers le centre de l'ouverture 10 dont le fond coïncide de préférence avec le sommet du chevron formé par la paire de lame flexibles 2 la plus distante du centre de l'ouverture 10. Le connecteur 20 est de préférence flexible dans le fond de l'encoche, de sorte que l'angle entre les faces opposées, formant la première zone de contact 11, varie lors du déplacement de la première zone de contact 11 vers la périphérie de l'ouverture, par exemple au cours de l'insertion d'un axe dans l'ouverture. L'élasticité de la portion élastique, et ainsi la force exercée par cette dernière sur un axe inséré dans l'ouverture 10 peut être déterminée avec précision et reproductibilité par le dimensionnement des lames flexibles 2 et du connecteur 20 et/ou par le choix du matériau pour former ces derniers. La première zone de contact 11 est alors en contact avec un axe inséré dans l'ouverture en deux points de contacts ponctuels situés sur les faces de l'encoche du connecteur 20.

De préférence, le composant horloger 1 de l'invention est un composant monobloc, par exemple en métal, en silicium ou en tout autre matériau approprié, formé par lithographie, électroformage et moulage (technologie LIGA), par gravure, par exemple par gravure ionique profonde (DRIE, deep reactive ion etching), par gravure laser, ou par toute autre technologie appropriée.

## Revendications

1. Composant horloger (1) comprenant une ouverture (10) destinée à l'insertion d'un axe (9), l'ouverture (10) comprenant trois zones de contact (11, 12, 13) destinées à entrer chacune en contact ponctuel avec un axe (9) inséré dans l'ouverture (10), une première zone de contact (11) étant située sur une portion élastique du composant horloger, une deuxième et une troisième zones de contact (12, 13) étant situées sur une portion rigide (3) du composant horloger, la portion élastique étant configurée pour maintenir entre les trois zones de contact (11, 12, 13) par la force de rappel élastique un axe (9) cylindrique inséré dans l'ouverture (10), l'axe (9) étant maintenu par la première zone de contact (11) contre les deuxième et troisième zones de contact (12, 13) sous l'effet de la force de rappel exercée par la portion élastique, la portion élastique comprenant au moins une paire de lames flexibles (2) disposées en chevron et maintenant la première zone de contact (11) en suspension dans l'ouverture (10), **caractérisé en ce que** la première zone de contact (11) est située au sommet du chevron.

2. Composant horloger (1) selon la revendication précédente, dans lequel les lames flexibles (2) de la au moins une paire de lames flexibles sont flexibles dans le plan de l'ouverture (10) et rigides dans une direction perpendiculaire au plan de l'ouverture (10).

3. Composant horloger (1) selon la revendication précédente, dans lequel l'angle formé au repos par les lames flexibles (2) de la au moins une paire de lames flexibles est supérieur ou égal à 155°, de préférence supérieur ou égal à 160°, et inférieur ou égal à 170°.

4. Composant horloger (1) selon l'une des revendications précédentes, dans lequel la portion élastique comprend une pluralité de paires de lames flexibles (2) arrangées parallèlement entre elles et en chevron.

5. Composant horloger (1) selon la revendication précédente, dans lequel la portion élastique comprend exactement deux paires de lames flexibles (2).

6. Composant horloger (1) selon l'une des revendications 4 et 5, dans lequel la portion élastique comprend un connecteur (20) reliant les sommets des chevrons formés par les paires de lames flexibles (2), le connecteur (20) étant plus rigide que les lames flexibles (2).

7. Composant horloger (1) selon l'une des revendications 4 et 5, dans lequel la portion élastique comprend un connecteur (20) reliant le sommet d'un chevron formé par une paire de lames flexibles (2) de la pluralité de lames flexibles (2) et l'extrémité des lames flexibles (2) des autres paires de lames flexibles, le connecteur (20) formant une encoche orientée vers le centre de l'ouverture (10) et étant flexible de sorte que l'angle entre les faces opposées de l'encoche varie avec la flexion de la portion élastique.

8. Composant horloger (1) selon l'une des revendications précédentes, le composant horloger étant une roue d'entraînement à friction destinée à faire partie d'un rouage de finissage d'un mouvement horloger avec roue de grande moyenne.

9. Ensemble comprenant un composant horloger (1) selon l'une des revendications précédentes et un axe (9) maintenu par friction dans l'ouverture (10) du composant horloger (1).

10. Ensemble selon la revendication précédente, le composant horloger (1) étant une roue d'entraînement à friction destinée à faire partie d'un rouage de finissage d'un mouvement horloger avec roue de grande moyenne et l'axe (9) étant une chaussée destiné à porter une aiguille des minutes.

11. Pièce d'horlogerie comprenant un ensemble selon l'une des revendications 9 et 10.

## Patentansprüche

1. Uhrenkomponente (1), die eine Öffnung (10) umfasst, die zur Einführung einer Achse (9) bestimmt ist, wobei die Öffnung (10) drei Kontaktzonen (11, 12, 13) umfasst, die dazu bestimmt sind, jeweils in punktuellen Kontakt mit einer Achse (9) zu treten, die in die Öffnung (10) eingeführt ist, wobei eine erste Kontaktzone (11) sich an einem elastischen Abschnitt der Uhrenkomponente befindet, eine zweite und eine dritte Kontaktzone (12, 13) sich an einem starren Abschnitt (3) der Uhrenkomponente befinden, der elastische Abschnitt dazu ausgestaltet ist, zwischen den drei Kontaktzonen (11, 12, 13) durch die elastische Rückzugskraft eine zylindrische Achse (9) in der Öffnung (10) eingeführt zu halten, die Achse (9) durch die erste Kontaktzone (11) unter der Wirkung der Rückzugskraft, die von dem elastischen Abschnitt ausgeübt wird, gegen die zweite und die dritte Kontaktzone (12, 13) gehalten wird, der elastische Abschnitt mindestens ein Paar biegsamer Klingen (2) umfasst, die V-förmig angeordnet sind und die erste Kontaktzone (11) in der Öffnung (10) in der Schwebe halten, **dadurch gekennzeichnet, dass** die erste Kontaktzone (11) sich an der Spitze des V befindet.

2. Uhrenkomponente (1) nach dem vorhergehenden Anspruch, wobei die biegsamen Klingen (2) des mindestens einen Paares biegsamer Klingen in der Ebene der Öffnung (10) biegsam und in einer Richtung senkrecht zur Ebene der Öffnung (10) starr sind.

3. Uhrenkomponente (1) nach dem vorhergehenden Anspruch, wobei der Winkel, der von den biegsamen Klingen (2) des mindestens einen Paares biegsamer Klingen im Ruhezustand gebildet wird, größer oder gleich 155°, vorzugsweise größer oder gleich 160°, und kleiner oder gleich 170° ist.

4. Uhrenkomponente (1) nach einem der vorhergehenden Ansprüche, wobei der elastische Abschnitt eine Vielzahl von Paaren biegsamer Klingen (2) umfasst, die parallel zueinander und V-förmig angeordnet sind.

5. Uhrenkomponente (1) nach dem vorhergehenden Anspruch, wobei der elastische Abschnitt genau zwei Paare biegsamer Klingen (2) umfasst.

6. Uhrenkomponente (1) nach einem der Ansprüche 4 und 5, wobei der elastische Abschnitt einen Verbinder (20) umfasst, der die Spitzen der Vs, die von den Paaren biegsamer Klingen (2) gebildet sind, verbindet, wobei der Verbinder (20) starrer ist als die biegsamen Klingen (2).

7. Uhrenkomponente (1) nach einem der Ansprüche 4 und 5, wobei der elastische Abschnitt einen Verbinder (20) umfasst, der die Spitze eines Vs, das von einem Paar biegsamer Klingen (2) der Vielzahl von biegsamen Klingen (2) gebildet ist, und das Ende der biegsamen Klingen (2) der anderen Paare biegsamer Klingen verbindet, wobei der Verbinder (20) eine Kerbe bildet, die hin zur Mitte der Öffnung (10) ausgerichtet ist und derart biegsam ist, dass der Winkel zwischen den entgegengesetzten Seiten der Kerbe mit der Biegung des elastischen Abschnitts variiert.

8. Uhrenkomponente (1) nach einem der vorhergehenden Ansprüche, wobei die Uhrenkomponente ein Friktionsmitnahmerad ist, das dazu bestimmt ist, Teil eines Finissage-Räderwerks eines Uhrwerks mit Großbodenrad zu sein.

9. Anordnung, die eine Uhrenkomponente (1) nach einem der vorhergehenden Ansprüche und eine Achse (9) umfasst, die durch Friktion in der Öffnung (10) der Uhrenkomponente (1) gehalten wird.

10. Anordnung nach dem vorhergehenden Anspruch, wobei die Uhrenkomponente (1) ein Friktionsmitnahmerad ist, das dazu bestimmt ist, Teil eines Finissage-Räderwerks eines Uhrwerks mit Großbodenrad zu sein, und die Achse (9) ein Minutenrohr ist, das dazu bestimmt ist, einen Minutenzeiger zu tragen.

11. Uhr, die eine Anordnung nach einem der Ansprüche 9 und 10 umfasst.

## Claims

1. Timepiece component (1) comprising an opening (10) provided for the insertion of an arbor (9), the opening (10) comprising three areas of contact (11, 12, 13) intended to each come into point contact with an arbor (9) inserted into the opening (10), a first area of contact (11) being located on a resilient portion of the timepiece component, a second and a third area of contact (12, 13) being located on a rigid portion (3) of the timepiece component, the resilient portion being configured to hold a cylindrical arbor (9) - inserted into the opening (10) - between the three areas of contact (11, 12, 13) by the elastic returning force, the arbor (9) being held by the first area of contact (11) against the second and third areas of contact (12, 13) under the effect of the returning force exerted by the resilient portion, the resilient portion comprising at least one pair of flexible strips (2) disposed in a V-shape and keeping the first area of contact (11) suspended in the opening (10), **characterised in that** the first area of contact (11) is located at the tip of the V-shape.

2. Timepiece component (1) as claimed in the preceding claim, wherein the flexible strips (2) of the at least one pair of flexible strips are flexible in the plane of the opening (10) and are rigid in a direction perpendicular to the plane of the opening (10).

3. Timepiece component (1) as claimed in the preceding claim, wherein the angle formed at rest by the flexible strips (2) of the at least one pair of flexible strips is greater than or equal to 155°, preferably greater than or equal to 160°, and less than or equal to 170°.

4. Timepiece component (1) as claimed in any one of the preceding claims, wherein the resilient portion comprises a plurality of pairs of flexible strips (2) arranged parallel to each other and in a V-shape.

5. Timepiece component (1) as claimed in the preceding claim, wherein the resilient position comprises precisely two pairs of flexible strips (2).

6. Timepiece component (1) as claimed in any one of claims 4 and 5, wherein the resilient portion comprises a connector (20) connecting the tips of the V-shapes formed by the pairs of flexible strips (2), the connector (20) being more rigid than the flexible strips (2).

7. Timepiece component (1) as claimed in any one of claims 4 and 5, wherein the resilient portion comprises a connector (20) connecting the tip of a V-shape formed by a pair of flexible strips (2) of the plurality of flexible strips (2) and the end of the flexible strips (2) of the other pairs of flexible strips, the connector (20) forming a notch facing towards the centre of the opening (10) and being flexible such that the angle between the opposite surfaces of the notch varies with the bending of the resilient portion.

8. Timepiece component (1) as claimed in any one of the preceding claims, the timepiece component being a friction drive wheel intended to form part of a finishing going train of a timepiece movement with a centre wheel.

9. Assembly comprising a timepiece component (1) as claimed in any one of the preceding claims and an arbor (9) held by friction in the opening (10) of the timepiece component (1).

10. Assembly as claimed in the preceding claim, the timepiece component (1) being a friction drive wheel intended to form part of a finishing going train of a timepiece movement with a centre wheel and the arbor (9) being a cannon pinion intended to bear a minutes hand.

11. Timepiece comprising an assembly as claimed in any one of claims 9 and 10.
